# EUROPÄISCHE PATENTSCHRIFT

(11) **EP 3 232 847 B1**
(45) Veröffentlichungstag und Bekanntmachung des Hinweises auf die Patenterteilung: **19.06.2019**
(21) Anmeldenummer: 14816134.2
(22) Anmeldetag: 18.12.2014
(51) Int. Cl.: A43B 23/02, A43B 1/04, A43B 23/04

(54) **SCHUH, INSBESONDERE SPORTSCHUH**
SHOE, IN PARTICULAR A SPORTS SHOE
CHAUSSURE, EN PARTICULIER CHAUSSURE DE SPORT

(43) Veröffentlichungstag der Anmeldung: 25.10.2017
(73) Patentinhaber: PUMA SE, 91074 Herzogenaurach (DE)
(72) Erfinder: SIEGISMUND, Andreas, 90607 Rückersdorf (DE)
(74) Vertreter: Gosdin, Michael
(86) Internationale Anmeldenummer: PCT/EP2014/003415
(87) Internationale Veröffentlichungsnummer: WO 2016/095938

(56) Entgegenhaltungen:
- EP-A1- 1 874 149
- US-A1- 2011 078 924
- US-A1- 2014 310 984

## Beschreibung

Die Erfindung betrifft einen Schuh, insbesondere einen Sportschuh, mit einem Schuhoberteil und einer mit dem Schuhoberteil verbundenen Sohle, wobei das Schuhoberteil zumindest teilweise ein gestricktes Material aufweist, das die äußere Oberfläche des Schuhoberteils bildet.

Es sind Sportschuhe bekannt und gebräuchlich, deren Schuhoberteil durch einen Strickvorgang hergestellt ist. Mitunter ist es bei solchen Schuhen schwieriger als bei solchen, die aus klassischem Material bestehen und die in klassischer Weise hergestellt sind, eine gute Passform des Schuhs zu erreichen, um dann bei der Benutzung einen hohen Grad an Sitzkomfort des Schuhs auf dem Fuß des Trägers sicherzustellen.

Einen gattungsgemäßen Schuh offenbart die EP 1 874 149 A1**.** Eine ähnliche Lösung zeigt die US 2014/0310984 A1**.**

Der Erfindung liegt die **Aufgabe** zugrunde, einen gattungsgemäßen Schuh so fortzubilden, dass bei effizienter Herstellweise, d. h. vorliegend durch den Einsatz von Strickverfahren bei der Produktion des Schuhoberteils, insbesondere im Vorfußbereich eine hinreichende Längselastizität und gleichzeitig eine gute Passform zu gewährleisten.

Die **Lösung** dieser Aufgabe durch die Erfindung ist dadurch gekennzeichnet, dass das gestrickte Material aus einer ersten gestrickten Materiallage besteht, die aus einem ersten Faden hergestellt ist, wobei auf der ersten Materiallage eine zweite gestrickte Materiallage angeordnet ist, die aus einem zweiten Faden hergestellt ist, wobei die zweite Materiallage die erste Materiallage zumindest teilweise abdeckt, wobei die zweite Materiallage im Bereich der in Längsrichtung des Schuhs vorderen Hälfte und/oder im Fersenbereich des Schuhs zumindest abschnittsweise streifenförmig quer zur Längsrichtung des Schuhs verläuft, wobei die zweite Materiallage in diesem Bereich eine Anzahl zueinander parallel verlaufender Streifen bildet.

Zwischen den parallel zueinander verlaufenden Streifen sind dabei bevorzugt Bereiche angeordnet, die durch die erste Materiallage gebildet werden und die frei oder jedenfalls zumindest weitgehend frei vom Material der zweiten Materiallage sind.

Die parallel zueinander verlaufenden Streifen weisen bevorzugt eine Breite quer zur Längsrichtung auf, die zwischen 40 % und 100 % der Breite des Schuhoberteils am Ort der Streifen betragen. Die Breite der parallel zueinander verlaufenden Streifen kann dabei in der vorderen Hälfte des Schuhs in Richtung zur Schuhspitze hin abnehmen.

Bevorzugt sind zwischen 4 und 14 parallel zueinander verlaufende Streifen in der vorderen Hälfte des Schuhs angeordnet.

Die parallel zueinander verlaufenden Streifen haben dabei bevorzugt eine Erstreckung in Längsrichtung des Schuhs bzw. in vertikale Richtung, die zwischen 1,5 mm und 4,0 mm beträgt. Der freie Bereich zwischen den Streifen liegt bevorzugt zwischen 1,0 und 4,0 mm.

Die parallel zueinander verlaufenden Streifen liegen bevorzugt im Vorfußbereich des Schuhs und/oder im Bereich der Achilles-Sehne des Trägers des Schuhs. Dabei ist insbesondere zu verstehen, dass die Streifen bei bestimmungsgemäßer Verwendung des Schuhs im Bereich zwischen den Zehengelenken und dem Schnürbereich (also im Ristbereich) des Schuhs und/oder im Fersenbereich liegen.

Die zweite Materiallage geht bevorzugt außerhalb des Bereichs der parallel zueinander verlaufenden Streifen zumindest abschnittsweise in eine die erste Materiallage flächig abdeckende Materiallage über.

Die parallel zueinander verlaufenden Streifen sind bevorzugt in einem Bereich angeordnet, der von der vorderen Spitze des Schuhs ab gemessen im Bereich zwischen 15 % und 35 % der gesamten Länge des Schuhs liegt. Auch durch diese Definition ergibt sich die Lage der durch die streifenförmige Struktur geschaffene Flexzone im genannten Abschnitt des Fußes.

Der erste Faden, aus dem die erste Materiallage besteht, hat bevorzugt eine höhere Elastizität als der zweite Faden, aus dem die zweite Materiallage besteht. Die Elastizität des ersten Fadens ist dabei bevorzugt mindestens doppelt so groß wie die Elastizität des zweiten Fadens. Unter Elastizität ist dabei zu verstehen, wie groß die Dehnung (in Millimetern) eines Fadenabschnitts ist, wenn eine vorgegebene Prüfkraft auf den Faden aufgegeben wird.

Besonders bewährt hat es sich, wenn der erste Faden aus einem Block-Copolymer aus den Bestandteilen Polyurethan und Polyethylenglykol besteht; dieses Material ist unter der Bezeichnung Elastan bekannt. Der zweite Faden besteht bevorzugt aus Polyamid.

Die erste gestrickte Materiallage bildet bevorzugt die Innenseite des Schuhoberteils. Demgemäß wäre in diesem Falle vorgesehen, dass das Schuhoberteil ausschließlich aus den beiden genannten Materiallagen besteht.

Das gestrickte Material bestehend aus der ersten gestrickten Materiallage und der zweiten gestrickten Materiallage ist bevorzugt mittels einer Flachstrickmaschine hergestellt, wobei die beiden Fäden, aus denen die beiden Materiallagen bestehen, miteinander verstrickt sind.

Demgemäß weist der vorgeschlagene Schuh einen gestrickten Schaft, d. h. ein gestricktes Schuhoberteil auf, das mit einer Flexzone im Vorfußbereich ausgestattet ist. Diese Flexzone, die durch die genannte streifenförmige Struktur realisiert wird, stellt eine spezielle Dehnungszone dar, die die Anpassbarkeit des Schuhoberteils an den Fuß des Trägers begünstigt und bei der Benutzung des Schuhs einen verbesserten Tragekomfort ermöglicht. Dasselbe gilt auch mit Blick auf die vorgesehene Ausgestaltung des Fersenbereichs des Schuhs mit der erläuterten Flexzone. Auch hier kann ein Komfortgewinn erzielt werden, und zwar im Bereich der Achilles-Sehne des Trägers des Schuhs.

Die Herstellung der streifenförmigen Struktur ist beim Einsatz beispielsweise eines Flachstrickverfahrens in einfacher Weise durch den Einsatz zweier Fäden möglich, wobei die beiden Fäden an ihrer Kontaktstelle miteinander verstrickt werden und so eine feste Verbindung bilden.

In der Zeichnung ist ein Ausführungsbeispiel der Erfindung dargestellt. Es zeigen:
- Fig. 1: in der Seitenansicht einen erfindungsgemäßen Sportschuh,
- Fig. 2: die Draufsicht auf den vorderen Teil des Sportschuhs nach Fig. 1 und
- Fig. 3: einen Teil des Schnitts C-C gemäß Fig. 2 durch einen Abschnitt des Schuhoberteils.

In den Figuren ist ein Sportschuh 1 bzw. ein Teil desselben dargestellt. Hierbei handelt es sich beispielsweise um einen Running-Schuh (Laufschuh). Der Schuh 1 weist in bekannter Weise ein Schuhoberteil 2 auf, das mit einer Sohle 3 verbunden ist. Das Schuhoberteil 2 besteht vorliegend gänzlich aus einem gestrickten Material, das auf einer Flachstrickmaschine hergestellt ist. Demgemäß bildet das gestrickte Material die äußere Oberfläche 4 des Schuhoberteils 2.

Betrachtet man den Schuh 1 mit seiner Längsrichtung L, ist zu sehen (s. hierzu die Figuren 1 und 2), dass im Vorfußbereich ein Abschnitt vorhanden ist, der als flexible Zone ausgebildet ist. Diese Zone ist durch eine Anzahl Streifen 7 realisiert, deren genaue Ausgestaltung aus der Zusammenschau der Figuren unter Einbeziehung insbesondere von Fig. 3 hervorgeht. Dasselbe gilt vorliegend auch für den Fersenbereich 9 des Schuhs 1, d. h. für den Bereich der Achilles-Sehne des Trägers des Schuhs. Auch hier ist eine Anzahl Streifen 7 der nachfolgend beschriebenen Art angeordnet, um eine Flexzone zu schaffen. Die Streifen 7 sind hier in vertikale Richtung V beabstandet.

Auf Fig. 3 ergibt sich, dass das gestrickte Material aus einer ersten gestrickten und durchgängigen Materiallage 5 besteht, die aus einem ersten Faden hergestellt ist. Auf der ersten Materiallage 5 eine zweite gestrickte Materiallage 6 angeordnet, die aus einem zweiten Faden hergestellt ist. Die zweite Materiallage 6 deckt dabei die erste Materiallage 5 teilweise ab, genauer gesagt, ist die zweite Materiallage 6 weitgehend flächig über der ersten Materiallage 5 angeordnet, allerdings mit Ausnahme der genannten flexiblen Zone. Hier, also im Vorfußbereich des Schuhs, verläuft die zweite Materiallage 6 streifenförmig quer (s. Querrichtung Q) zur Längsrichtung L des Schuhs, wobei die zweite Materiallage 6 hier eine Anzahl zueinander parallel verlaufender Streifen 7 bildet.

Wie sich aus den Figuren 2 und 3 ergibt, ist zwischen den Streifen 7 ein freier Bereich 8 vorhanden, der (weitgehend) ausschließlich durch die erste Materiallage 5 gebildet wird.

Dabei ist bevorzugt vorgesehen, dass beide Materiallagen - d. h. die erste Materiallage 5 und die zweite Materiallage 6 - kontinuierlich durchlaufen (demgemäß ist der Bereich zwischen den Streifen nicht vollständig frei, er besteht also nicht ausschließlich aus dem Material der ersten Materiallage 5). Dabei bildet die erste Materiallage 5 die Basis, auf der die zweite Materiallage 6 angeordnet ist. Die zweite Materiallage 6 ist dabei allerdings nur an den tief liegenden Punkten der Wellenform bzw. Streifenform mit der ersten Materiallage 5 verbunden. Die zweite Materiallage 6 hat bevorzugt eine höhere Anzahl an gestrickten Maschenreihen als die erste Materiallage 5, weshalb sie sie schlauchförmig nach oben aufwölbt und so die Streifen 7 bildet.

Im Ausführungsbeispiel sind acht Streifen 7 vorgesehen, die quer zur Längsachse L verlaufen, wobei die zweite Materiallage, die die Streifen 7 bildet, außerhalb der genannten flexiblen Zone weitgehend flächig abdeckend auf der ersten Materiallage angeordnet ist.

Die Streifen 7 können leicht bogenförmig ausgeführt sind, wie es aus Fig. 2 ersichtlich ist. Weiterhin ist im Ausführungsbeispiel vorgesehen, dass die Breite b der Streifen - im wesentlichen gemessen in Richtung Q quer zur Längsrichtung L - nach vorne zur Spitze des Schuhs abnimmt. Während der am weitesten hinten liegende Streifen 7' noch über die gesamte Breite des Schuhoberteils 2 verläuft, also bis hinunter zur Sohle 3 (s. hierzu Fig. 1), nimmt die Breite b der Streifen in Richtung Schuhspitze ab; der am weitesten vorne liegende Streifen 7" hat nur noch etwa eine Breite b, die in der Draufsicht (gemäß Fig. 2) etwa 40 % der Breite B des Schuhoberteils 2 ausmacht.

Da der Faden der ersten Materiallage 5 wesentlich elastischer ist als der Faden der zweiten Materiallage 6, ergibt sich demgemäß in vorteilhafter Weise, dass das Schuhoberteil 2 in dem mit den Streifen 7 versehenen Bereich in Längsrichtung L sehr viel elastischer ist, als es der Fall wäre, wenn die Streifen 7 bzw. vielmehr die freien Bereiche 8 nicht vorhanden wären.

Dennoch ist durch die beschriebene streifenförmige Struktur sichergestellt, dass das Schuhoberteil in Richtung Q quer zur Längsrichtung L eine weitgehend unbeeinflusste Elastizität aufweist, d. h. das Schuhoberteil hat hier fast dieselbe Festigkeit gegen Dehnung wie in den übrigen Bereichen. Durch die Herstellung durch Stricken, vorliegend durch den Einsatz einer Flachstrickmaschine, kann das Material des Schuhoberteils passgenau und ökonomisch produziert werden.

### Bezugszeichenliste:

- 1: Schuh
- 2: Schuhoberteil
- 3: Sohle
- 4: äußere Oberfläche des Schuhoberteils
- 5: erste gestrickte Materiallage
- 6: zweite gestrickte Materiallage
- 7: Streifen
- 7': Streifen
- 7": Streifen
- 8: freier Bereich
- 9: Fersenbereich (Bereich der Achilles-Sehne des Trägers des Schuhs)

- L: Längsrichtung des Schuhs
- Q: Richtung quer zur Längsrichtung
- V: vertikale Richtung
- b: Breite der Streifen
- B: Breite des Schuhoberteils

## Patentansprüche

1. Schuh (1), insbesondere Sportschuh, mit einem Schuhoberteil (2) und einer mit dem Schuhoberteil (2) verbundenen Sohle (3), wobei das Schuhoberteil (2) zumindest teilweise ein gestricktes Material aufweist, das die äußere Oberfläche (4) des Schuhoberteils (2) bildet, wobei das gestrickte Material aus einer ersten gestrickten Materiallage (5) besteht, die aus einem ersten Faden hergestellt ist, wobei auf der ersten Materiallage (5) eine zweite gestrickte Materiallage (6) angeordnet ist, die aus einem zweiten Faden hergestellt ist, wobei die zweite Materiallage (6) die erste Materiallage (5) zumindest teilweise abdeckt, wobei die zweite Materiallage (6) im Bereich der in Längsrichtung (L) des Schuhs (1) vorderen Hälfte und/oder im Fersenbereich (9) des Schuhs (1) zumindest abschnittsweise streifenförmig quer (Q) zur Längsrichtung (L) des Schuhs (1) verläuft, wobei die zweite Materiallage (6) in diesem Bereich eine Anzahl zueinander parallel verlaufender Streifen (7) bildet.

2. Schuh nach Anspruch 1, **dadurch gekennzeichnet, dass** zwischen den parallel zueinander verlaufenden Streifen (7) Bereiche (8) angeordnet sind, die durch die erste Materiallage (5) gebildet werden und die frei oder weitgehend frei vom Material der zweiten Materiallage (6) sind.

3. Schuh nach Anspruch 1 oder 2, **dadurch gekennzeichnet, dass** die parallel zueinander verlaufenden Streifen (7) eine Breite (b) quer zur Längsrichtung (L) aufweisen, die zwischen 40 % und 100 % der Breite (B) des Schuhoberteils (2) am Ort der Streifen (7) betragen.

4. Schuh nach einem der Ansprüche 1 bis 3, **dadurch gekennzeichnet, dass** die Breite (b) der parallel zueinander verlaufenden Streifen (7) in der vorderen Hälfte des Schuhs (1) in Richtung zur Schuhspitze hin abnimmt.

5. Schuh nach einem der Ansprüche 1 bis 4, **dadurch gekennzeichnet, dass** zwischen 4 und 14 parallel zueinander verlaufende Streifen (7) in der vorderen Hälfte des Schuhs (1) angeordnet sind.

6. Schuh nach einem der Ansprüche 1 bis 5, **dadurch gekennzeichnet, dass** die parallel zueinander verlaufenden Streifen (7) eine Erstreckung in Längsrichtung (L) des Schuhs oder in vertikale Richtung (V) aufweisen, die zwischen 1,5 mm und 4,0 mm beträgt.

7. Schuh nach einem der Ansprüche 1 bis 6, **dadurch gekennzeichnet, dass** die parallel zueinander verlaufenden Streifen (7) im Vorfußbereich des Schuhs (1) und/oder im Bereich der Achilles-Sehne des Trägers des Schuhs (1) liegen.

8. Schuh nach einem der Ansprüche 1 bis 7, **dadurch gekennzeichnet, dass** die zweite Materiallage (6) außerhalb des Bereichs der parallel zueinander verlaufenden Streifen (7) zumindest abschnittsweise in eine die erste Materiallage (5) flächig abdeckende Materiallage übergeht.

9. Schuh nach Anspruch 7 oder 8, **dadurch gekennzeichnet, dass** die parallel zueinander verlaufenden Streifen in einem Bereich angeordnet sind, der von der vorderen Spitze des Schuhs (1) ab gemessen im Bereich zwischen 15 % und 35 % der gesamten Länge des Schuhs (1) liegt.

10. Schuh nach einem der Ansprüche 1 bis 9, **dadurch gekennzeichnet, dass** der erste Faden, aus dem die erste Materiallage (5) besteht, eine höhere Elastizität aufweist als der zweite Faden, aus dem die zweite Materiallage (6) besteht.

11. Schuh nach Anspruch 10, **dadurch gekennzeichnet, dass** die Elastizität des ersten Fadens mindestens doppelt so groß ist wie die Elastizität des zweiten Fadens.

12. Schuh nach Anspruch 10 oder 11, **dadurch gekennzeichnet, dass** der erste Faden aus einem Block-Copolymer aus den Bestandteilen Polyurethan und Polyethylenglykol besteht (Elastan).

13. Schuh nach einem der Ansprüche 10 bis 12, **dadurch gekennzeichnet, dass** der zweite Faden aus Polyamid besteht.

14. Schuh nach einem der Ansprüche 1 bis 13, **dadurch gekennzeichnet, dass** die erste gestrickte Materiallage (5) die Innenseite des Schuhoberteils (2) bildet.

15. Schuh nach einem der Ansprüche 1 bis 14, **dadurch gekennzeichnet, dass** das gestrickte Material bestehend aus der ersten gestrickten Materiallage (5) und der zweiten gestrickten Materiallage (6) mittels einer Flachstrickmaschine hergestellt ist, wobei die beiden Fäden, aus denen die beiden Materiallagen bestehen, miteinander verstrickt sind.

## Claims

1. Shoe (1), in particular sports shoe, having an upper (2) and a sole (3), which is connected to the upper (2), wherein the upper (2) comprises, at least in part, a knitted material forming its outer surface (4), wherein the knitted material consists of a first knitted material layer (5), which is produced from a first thread, wherein the first material layer (5) has arranged on it a second knitted material layer (6), which is produced from a second thread, wherein the second material layer (6) covers the first material layer (5) at least in part, wherein, in the region of the front half, as seen in the longitudinal direction (L) of the shoe (1), and/or in the heel region (9) of the shoe (1), the second material layer (6) runs, at least in parts, in strip form in a direction transverse (Q) to the longitudinal direction (L) of the shoe (1), wherein, in this region, the second material layer (6) forms a number of strips (7) running parallel to one another.

2. Shoe according to claim 1, **characterized in that** regions (8) are arranged between the strips (7), which run parallel to one another, which are formed by the first material layer (5) and which are free or substantial free from the material of the second material layer (6).

3. Shoe according to claim 1 or 2, **characterized in that** the strips (7), which run parallel to one another, have a width (b) transverse to the longitudinal direction (L) which are between 40 % and 100 % of the width (B) of the upper (2) at the location of the strips (7).

4. Shoe according to one of claims 1 to 3, **characterized in that** the width (b) of the strips (7), which run parallel to one another, in the front half of the shoe (1) decrease in the direction to the toe-cap.

5. Shoe according to one of claims 1 to 4, **characterized in that** between 4 and 14 strips (7), running parallel to one another, are arranged in the front half of the shoe (1).

6. Shoe according to one of claims 1 to 5, **characterized in that** the strips (7) which run parallel to one another have an extension in longitudinal direction (L) of the shoe or in vertical direction (V) which is between 1.5 mm and 4.0 mm.

7. Shoe according to one of claims 1 to 6, **characterized in that** the strips (7) which run parallel to one another are arranged in the forefoot region of the shoe (1) and/or in the region of the Achilles tendon of the wearer of the shoe (1).

8. Shoe according to one of claims 1 to 7, **characterized in that** the second material layer (6) at least partially merge outside of the region of the strips (7) which run parallel to one another in a material layer which laminary covers the first material layer (5).

9. Shoe according to claim 7 or 8, **characterized in that** the strips (7) which run parallel to one another are arranged in a region which lies in a region between 15 % and 35 % of the total length of the shoe (1), measured from the front tip of the shoe (1).

10. Shoe according to one of claims 1 to 9, **characterized in that** the first thread from which the first material layer (5) consists has a higher elasticity than the second thread from which the second material layer consists.

11. Shoe according to claim 10, **characterized in that** the elasticity of the first thread is at least twice as high as the elasticity of the second thread.

12. Shoe according to claim 10 or 11, **characterized in that** the first thread consists of a block copolymer from the components polyurethane and polyethylene glycol (Elastan).

13. Shoe according to one of claims 10 to 12, **characterized in that** the second thread consists of polyamide.

14. Shoe according to one of claims 1 to 13, **characterized in that** the first knitted material layer (5) forms the inner side of the upper (2).

15. Shoe according to one of claims 1 to 14, **characterized in that** the knitted material, consisting of the first knitted material layer (5) and the second knitted material layer (6), is produced by means of a flat knitting machine, wherein the two threads, which form the two material layers, are enmeshed with another.

## Revendications

1. Chaussure (1), en particulier chaussure de sport, comprenant une partie supérieure de chaussure (2) et une semelle (3) connectée à la partie supérieure de chaussure (2), la partie supérieure de chaussure (2) présentant au moins en partie un matériau tricoté qui forme la surface extérieure (4) de la partie supérieure de chaussure (2),
le matériau tricoté se composant d'une première couche de matériau tricoté (5) qui est fabriquée à partir d'un premier fil, une deuxième couche de matériau tricoté (6) étant disposée sur la première couche de matériau (5), laquelle est fabriquée à partir d'un deuxième fil, la deuxième couche de matériau (6) recouvrant au moins en partie la première couche de matériau (5), la deuxième couche de matériau (6) s'étendant dans la région de la moitié avant, dans la direction longitudinale (L) de la chaussure (1) et/ou dans la région du talon (9) de la chaussure (1), au moins en partie en forme de bande transversalement (Q) à la direction longitudinale (L) de la chaussure (1), la deuxième couche de matériau (6) formant dans cette région une pluralité de bandes (7) s'étendant parallèlement les unes aux autres.

2. Chaussure selon la revendication 1, **caractérisée en ce qu'**entre les bandes (7) s'étendant parallèlement les unes aux autres sont disposées des zones (8) qui sont formées par la première couche de matériau (5) et qui sont exemptes ou essentiellement exemptes du matériau de la deuxième couche de matériau (6).

3. Chaussure selon la revendication 1 ou 2, **caractérisée en ce que** les bandes (7) s'étendant parallèlement les unes aux autres présentent une largeur (b), transversalement à la direction longitudinale (L), qui correspond à 40 % à 100 % de la largeur (B) de la partie supérieure de chaussure (2) à l'endroit des bandes (7).

4. Chaussure selon l'une quelconque des revendications 1 à 3, **caractérisée en ce que** la largeur (b) des bandes (7) s'étendant parallèlement les unes aux autres dans la moitié avant de la chaussure (1) diminue dans la direction de la pointe de la chaussure.

5. Chaussure selon l'une quelconque des revendications 1 à 4, **caractérisée en ce qu'**entre 4 et 14 bandes (7) s'étendant parallèlement les unes aux autres sont disposées dans la moitié avant de la chaussure (1).

6. Chaussure selon l'une quelconque des revendications 1 à 5, **caractérisée en ce que** les bandes (7) s'étendant parallèlement les unes aux autres présentent une étendue dans la direction longitudinale (L) de la chaussure ou dans la direction verticale (V) qui est comprise entre 1,5 mm et 4,0 mm.

7. Chaussure selon l'une quelconque des revendications 1 à 6, **caractérisée en ce que** les bandes (7) s'étendant parallèlement les unes aux autres sont situées dans la région de l'avant-pied de la chaussure (1) et/ou dans la région du talon d'Achille du porteur de la chaussure (1).

8. Chaussure selon l'une quelconque des revendications 1 à 7, **caractérisée en ce que** la deuxième couche de matériau (6) se prolonge à l'extérieur de la région des bandes (7) s'étendant parallèlement les unes aux autres au moins en partie par une couche de matériau recouvrant à plat la première couche de matériau (5).

9. Chaussure selon la revendication 7 ou 8, **caractérisée en ce que** les bandes s'étendant parallèlement les unes aux autres sont disposées dans une région qui, mesurée depuis la pointe avant de la chaussure (1), est située dans une plage comprise entre 15 % et 35 % de la longueur totale de la chaussure (1).

10. Chaussure selon l'une quelconque des revendications 1 à 9, **caractérisée en ce que** le premier fil à partir duquel est constituée la première couche de matériau (5) présente une plus grande élasticité que le deuxième fil à partir duquel est constituée la deuxième couche de matériau (6).

11. Chaussure selon la revendication 10, **caractérisée en ce que** l'élasticité du premier fil est au moins deux fois plus grande que l'élasticité du deuxième fil.

12. Chaussure selon la revendication 10 ou 11, **caractérisée en ce que** le premier fil se compose d'un copolymère-bloc formé des constituants polyuréthane et polyéthylène glycol (élasthanne).

13. Chaussure selon l'une quelconque des revendications 10 à 12, **caractérisée en ce que** le deuxième fil se compose de polyamide.

14. Chaussure selon l'une quelconque des revendications 1 à 13, **caractérisée en ce que** la première couche de matériau tricoté (5) forme le côté intérieur de la partie supérieure de chaussure (2).

15. Chaussure selon l'une quelconque des revendications 1 à 14, **caractérisée en ce que** le matériau tricoté constitué de la première couche de matériau tricoté (5) et de la deuxième couche de matériau tricoté (6) est fabriqué au moyen d'une tricoteuse rectiligne, les deux fils à partir desquels sont constituées les deux couches de matériau étant tricotés l'un avec l'autre.
